# EUROPÄISCHE PATENTSCHRIFT

(11) **EP 2 127 901 B1**
(45) Veröffentlichungstag und Bekanntmachung des Hinweises auf die Patenterteilung: **27.02.2013**
(21) Anmeldenummer: 09161204.4
(22) Anmeldetag: 27.05.2009
(51) Int. Cl.: E04F 15/02, B44B 5/02, B44C 1/24, B44C 5/04, E04F 15/00

(54) **Verfahren zur Herstellung von Fußbodenpaneelen und Pressblech zur Durchführung des Verfahrens auf Kurztaktpressen**
Method for manufacturing floor panels and pressed sheet for performing the method
Procédé de fabrication de panneaux de sol et tôle de presse destinée à l'exécution du procédé sur des presses à alimentation intermittente

(30) Priorität: 27.05.2008 DE 102008025542
(43) Veröffentlichungstag der Anmeldung: 02.12.2009
(73) Patentinhaber: Flooring Technologies Ltd., Pieta PTA 9044 (MT)
(72) Erfinder:
(74) Vertreter: Gross, Felix

(56) Entgegenhaltungen:
- EP-A1- 1 419 902
- EP-A1- 1 908 608
- WO-A2-2006/063803
- WO-A2-2006/136949
- DE-B- 1 234 381
- FR-A- 2 846 023
- GB-A- 1 007 242

## Beschreibung

Die Erfindung betrifft ein Verfahren zur Herstellung von Fußbodenpaneelen und Pressbleche zur Durchführung des Verfahrens auf Kurztaktpressen.

Bekannte Fußbodenpaneele weisen auf der im verlegten Zustand oberen Fläche ein Dekor oder ein Dekor mit angepasster Strukturprägung auf, die einen natürlichen Werkstoff, wie beispielsweise Holz oder Stein imitieren.

Als Basisplattenmaterial dienen Holzwerkstoffe wie HDF, MDF oder OSB.

Die Dekore können dabei auf einer Papierlage oder direkt auf die plattenförmige Holzwerkstoffplatte gedruckt vorliegen. Solche Dekore sind beispielsweise Holz- oder Steinimitationen.

Wie weiter oben ausgeführt, können die Dekore mit einer strukturgebenden Prägung überlagert werden. Vorzugsweise sind Struktur und Prägung dabei exakt aufeinander abgestimmt, so genannte Synchronpore, um die sichtbaren Flächen optisch und haptisch perfekt an den natürlichen Werkstoff anzunähern. Solche Fußbodenpaneele weisen zunehmend auch umlaufende Fasen auf, die im verlegten Zustand sichtbar bleiben und so genannte V-Fugen ausbilden. Diese umlaufenden Fasen sind jeweils mindestens an gegenüberliegenden Seiten angeordnet und werden zunehmend dekoriert.

Die umlaufenden Fasen sind dazu unifarben ausgeführt oder führen das Dekor der Plattenoberfläche weiter und weisen gegebenenfalls auch eine einfache oder auch eine dekorsynchrone Strukturprägung auf. Damit wird der optische und haptische Eindruck bezüglich eines natürlichen Werkstoffes verstärkt.

Bei der Herstellung von Laminatfußböden ist es weiterhin bekannt, zur Erhöhung der Authentizität neben optisch ansprechenden Dekoren zunehmend Strukturen auf den Oberflächen einzuprägen. Die Strukturen bei Holzdekoren können einfache Poren sein, aber auch aufwändigere Scraped-Strukturen. Bevorzugt sollten die Strukturen dekorsynchron verlaufen. Ebenso werden auch Stein- oder Marmorfliesen simuliert, bei denen neben der eigentlichen Oberflächenstruktur auch die dekorsynchrone Prägung der Fugenfüllungslinien von Bedeutung ist.

Verschiedene Ansätze zur Herstellung von strukturierten Fußbodenpaneelen sind bekannt.

So beschreibt FR 2 846 023 ein Pressblech mit zwei nebeneinander angeordneten Prägestempeln, die sich in bestimmten Abständen wiederholen. Mit diesem Pressblech werden Fugen in die Oberfläche von Holzwerkstoffplatten eingefügt.

Aus der WO 2006/136949 A2 ist ein Verfahren zur Herstellung von Fußbodenpaneelen bekannt, wobei ein Presseelement zum Verpressen der dekorativen Seite der Paneele verwendet wird, welches aus einer Vielzahl von getrennt geformten Pressteilen besteht.

WO 2006/063803 A2 beschreibt ein Fußbodenpaneel mit einer dekorativen Seite, die ein Holzmuster imitiert, wobei dieses Holzmuster Zonen mit unterschiedlichen Glanzgraden umfasst. In die Oberflächenschicht können Prägungen eingefügt werden, die Holzporen imitieren und in Übereinstimmung mit der Holzstruktur sind.

Bei den weiteren bekannten Verfahren zur Herstellung von Laminatfußböden in Fliesen- oder Dielenstruktur mittels so genannter Kurztaktpressen mit üblichen spezifischen Pressdrucken bis 400 N/cm² sind bei der Prägung der Fugenfüllungslinien bzw. der Dielenfügung Tiefen von 100 bis 120 Mikrometer, nachfolgend als my angegeben möglich. Die mit den Prägungen versehenen Dekorplatten werden nach Einbringung der Prägung auf die gewünschten Abmessungen zerschnitten, beispielsweise emittierte Dielenbretter auf eine Breite von ca. 160 mm. Die beim Prägen eingesetzten Pressbleche besitzen Erhöhungen entsprechend der gewünschten Prägetiefe und eine Breite von beispielsweise ca. 10 mm. Die Erhöhungen im Pressblech werden so angeordnet, dass der Schnitt zum Abtrennen der einzelnen Dielen bzw. der Fliesen im Bereich der Prägung erfolgt.

Zur Erzeugung der Fugenfülllinien bzw. Dielenfügung werden bereits dekorierte und oberflächenversiegelte großformatige Platten oder Platten, die mit Dekoren auf einer Papierlage versehen sind, in einer Größe bis zu 2070 X 5600 mm in Kurztaktpressen mittels Prägeblechen bearbeitet. Dabei herrschen Arbeitstemperaturen von 145 bis 180°C gemessen auf der Oberfläche des Werkstückes am Ende der Presszeit bei Arbeitsdrücken von 300 bis 400 N/cm². Die Taktzeit bei der Bearbeitung der großformatigen Platten beträgt 8 bis 14 s.

Werden tiefere Strukturen gewünscht, muss die Verweilzeit der Platten in den Kurztaktpressen verlängert werden. Ursache hierfür ist, dass zwar der Temperaturanstieg am Produkt nach dem Schließen der Presse mit der notwendigen Geschwindigkeit erfolgt, in benachbarten Bereichen von Stellen besonderer Prägetiefen und großer Prägeflächen wird jedoch der benötigte Arbeitsdruck innerhalb der Reaktionszeit der Harze nicht erreicht. Um die Reaktionszeit der Harze dem Zeitbedarf bis zum Erreichen des notwendigen Arbeitsdruckes in der Umgebung großer Prägetiefen anzupassen, werden die Presstemperaturen reduziert, was zur Verlängerung der Presszeiten auf ca. 20 bis 40 s oder sogar mehr führt. Solche Verlängerungen der Taktzeiten beim Pressen macht die Herstellung der Dekorplatten schnell unrentabel.

Wird die Verformungsarbeit und damit der nötige Arbeitsdruck auf der gesamten Produktoberfläche nicht innerhalb der Reaktionszeit (Fließphase der Harze) erreicht, ist der Fluss der Harzmatrix in erhöhten Strukturbereichen auf der Plattenoberfläche nicht mehr ausreichend und führt zu milchigen Verfärbungen und/oder stark porösen Stellen. Diese unerwünschten Fehlbildungen bleiben auch nach dem Verschnitt erhalten. Das erwünschte dekorative Aussehen der Fußbodenpaneele, das Holz oder Stein imitieren soll, ist gestört. Die Oberfläche der Paneele muss durchgängig transparent sein, milchige Verfärbungen und/oder Porositäten führen zu Ausschuss.

Der Erfindung liegt die Aufgabe zugrunde, ein Verfahren zur Herstellung von Dekorplatten für Fußbodenpaneele zu entwickeln, mit dem auf konventionellen Fertigungsanlagen in üblichen Taktzeiten und mit üblichen Prozessparametern wie Pressdrucken von 400 N/cm² bzw. 800 N/cm² Prägestrukturen mit einer Tiefe von bis zu 300 my bzw. 600 my sicher einbringbar sind und dabei der Grad der Ausprägung der Struktur hoch und die Transparenz brillant ist und Pressbleche zur Durchführung des Verfahrens bereitzustellen.

Erfindungsgemäß wird die Aufgabe durch die Merkmale der Ansprüche 1 sowie 5 gelöst. Besondere Ausgestaltungen finden sich in den Unteransprüchen.

Erfindungsgemäß bestehen die Prägebereiche auf den Dekorplatten aus schmalen kleinflächigen Bereichen mit Breiten von wenigen mm. Dabei ist einer Zone hohen Drucks, also dem Prägebereich eine Zone geringen Drucks, die genannte Druckentlastungszone, benachbart zugeordnet. Erfindungsgemäß liegt wenigstens eine Zone niedrigen Drucks in solchen Bereichen, die im weiteren Bearbeitungsverlauf als Verschnitt wegfallen. Im Bereich der Verschnittzone wird eine Zone geringen Drucks zwischen zwei schmalen kleinflächigen Bereichen hohen Drucks vorgesehen. Die Anordnung von Zonen hohen Drucks und benachbarte Zonen niedrigen Drucks kann nicht nur in einer Richtung auf der großformatigen Platte vorgesehen sein, sondern auch zusätzlich vorzugsweise in einem Winkel von 90° zur ersten Richtung also auf der Dekorplatte längs und quer.

Werden die Dekorplatten nach dem Prägen nicht in einzelne Dielen bzw. Fliesen zerkleinert, sondern immer zu mehreren zusammenhängend weiterverarbeitet, so ist für die Prägung der zusammenhängenden Teile nur eine schmale kleinflächige Zone hohen Drucks notwendig. Die gesamte zusammenhängende Dielen- bzw. Fliesenfläche wirkt in diesem Falle als Zone geringen Drucks.

Die eingeprägten Vertiefungen können verschiedene Formen aufweisen. Am häufigsten bilden sich dabei L- oder V-förmige Fugen zwischen benachbarten und zu einem Fußbodenbelag verlegten Paneelen in Dielen- oder Fliesenformat aus. Es sind geprägte Vertiefungen anderer Formen ebenfalls möglich.

Die geprägten Vertiefungen sind an den Seitenkanten der Paneele oder innerhalb der von den Seitenkanten eingeschlossenen Paneeloberfläche angeordnet. Weiter optional kann die Form und/oder der Verlauf der geprägten Vertiefungen in einem Paneel auf die Form und/oder den Verlauf der geprägten Vertiefungen im benachbarten Paneel abgestimmt sein. In den zu prägenden Zonen ergeben sich aufgrund der hohen spezifischen Drücke in kurzer Zeit vollständige Ausprägungen und Oberflächenfehler, wie milchige Verfärbungen, werden sicher vermieden.

Es hat sich überraschend gezeigt, dass es möglich ist, die benachbarte Anordnung von zwei schmalen Prägebereichen im Bereich der nachträglichen Bearbeitungszone mit den üblichen Arbeitsparametern und mit den üblichen Vorrichtungen bei Verwendung großformatiger Platten zu erreichen. Dies stellt einen enormen Kostenvorteil dar.

Die Anordnung von schmalen Prägebereichen auf dem Pressblech lässt sich in einfacher und ökonomischer Weise in dessen Herstellungsprozess integrieren.

Das beim erfindungsgemäßen Verfahren verwendete Pressblech ist entsprechend des gewünschten Prägeprofils ausgestaltet. So sind im Pressblech in den Zonen der nachträglichen Weiterverarbeitung, die etwa 11 mm breit sind, an beiden Seiten Erhebungen in Form eines Prägestempels in Höhe der Prägetiefe vorgesehen. Sie besitzen eine Breite von etwa 1 mm auf dem ebenen Bereich. Für die Fugenrundung ist eine ähnliche Breite wie für den ebenen Bereich vorgesehen.

Je nach gewünschtem Glanzgrad in den Fugenrundungen der Fertigprodukte sind die Pressbleche entsprechend bearbeitet. In einer besonderen Ausgestaltung des erfindungsgemäßen Pressbleches weist die Oberfläche in den Rundungen einen niederen Glanzgrad auf, als die Oberfläche über dem herzustellenden Produkt.

Die Erfindung soll nachfolgend anhand der Figuren näher erläutert werden.

Es zeigen:
- Fig. 1: das erfindungsgemäße Pressblech im Schnitt;
- Fig. 2: das erfindungsgemäße Pressblech in der Draufsicht in der Ausgestaltung für die Herstellung von einzelnen Dielen mit Bereichen zur weiteren Bearbeitung;
- Fig. 3: das erfindungsgemäße Pressblech in der Draufsicht in der Ausgestaltung für die Herstellung von zusammenhängenden Fliesen mit Bereichen zur weiteren Bearbeitung und solchen, die nicht weiter bearbeitet werden.

Wie aus den Figuren 1 und 2 zu ersehen ist, weist das Pressblech 1 im Bereich 2, in dem die weitere Bearbeitung, sprich Auftrennung erfolgt, zwei dicht nebeneinander angeordnete Prägestempel 3 auf. Diese Anordnung wiederholt sich in konstanter Weise nach Abrechnung der Breite der herzustellenden Diele 4.

Bei der in Figur 3 gezeigten Variante des erfindungsgemäßen Pressbleches sind nicht nur Bereiche 2 in einer Richtung, sondern auch solche mit einem Winkel von 90° zur ersten Richtung vorgesehen. Das Pressblech wird beispielsweise bei der Herstellung eines Fliesenpaneels eingesetzt, bei der immer mehrere Fliesen 5 sowohl in der einen als auch in der anderen Richtung als zusammenhängendes Ganzes aus der großen Platte durch Auftrennen erhalten werden. Die Prägestempel 3 sind sowohl in der Variante zu zweit dicht nebeneinander im Bereich 2 der nachträglichen Auftrennung als auch allein auf der Fläche vorgesehen, bei der das Prägeprofil im Endprodukt eine Fugenfüllungslinie vortäuschen soll.

## Patentansprüche

1. Verfahren zur Herstellung von Fußbodenpaneelen in Fliesen- oder Dielenformat, bei denen mehrere Dielen oder Fliesen zusammenhängend weiterverarbeitet werden unter Verwendung von Pressblechen auf Kurztaktpressen aus großformatigen Platten, **dadurch gekennzeichnet, dass** die Prägebereiche hohen Drucks auf den großen Dekorplatten aus schmalen kleinflächigen Bereichen mit Prägetiefen von 150 bis 300 my bei Kurztaktpressen mit Pressdrucken bis 400N/cm² und mit Prägetiefen von 500 bis 600 my mit Pressdrucken bis 800 N/cm² bestehen und wenigstens eine Zone hohen Drucks und wenigstens eine Zone niedrigen Drucks benachbart gelegen sind und die Zone niedrigen Drucks zwischen zwei schmalen kleinflächigen Bereichen hohen Drucks liegen, die im weiteren Bearbeitungsverlauf als Verschnitt wegfallen und zusätzlichen einzelnen schmalen kleinflächigen Bereichen hohen Drucks mit Prägetiefen von 150 bis 300 my bzw. 500 bis 600 my, die in Bereichen liegen, die im weiteren Bearbeitungsverlauf nicht als Verschnitt wegfallen.

2. Verfahren nach Anspruch 1, **gekennzeichnet durch** aus schmalen kleinflächigen Zonen hohen Drucks bestehenden Prägebereichen in senkrechter und/oder waagerechter Richtung auf den großflächigen Dekorplatten.

3. Verfahren nach einem der Ansprüche 1 oder 2, **dadurch gekennzeichnet, dass** der Glanzgrad der Fugenrundungen bis zur Fugenkante unterschiedlich zum Glanzgrad der Paneeloberfläche gestaltet ist.

4. Verfahren nach Anspruch 3, **dadurch gekennzeichnet, dass** der Glanzgrad der Fugenrundungen bis zur Fugenkante kleiner ist als der Glanzgrad der Paneeloberfläche.

5. Pressblech für Kurztaktpressen zur Durchführung des Verfahrens nach Anspruch 1, **dadurch gekennzeichnet, dass** das Pressblech (1) im Bereich (2) mit einer Zone niedrigen Drucks für die nachträgliche Weiterverarbeitung des Fußbodenpaneels zwei dicht nebeneinander angeordnete Prägestempel (3) aufweist und zusätzlich einzeln angeordnete Prägestempel (3) für das Simulieren von Fugenfüllungslinien angeordnet sind und sich die Bereiche (2) mit den zwei Prägestempeln (3) bzw. die einzeln angeordneten Prägestempel (3) in gewünschten Abständen wiederholen.

6. Pressblech nach Anspruch 5, **dadurch gekennzeichnet, dass** es in senkrechter als auch nahezu in waagerechter Richtung versetzte Prägestempel (3) aufweist.

7. Pressblech nach Anspruch 5 und 6, **dadurch gekennzeichnet, dass** sich die Bereiche (2) mit zwei dicht nebeneinander angeordneten Prägestempeln und die einzeln angeordneten Prägestempel (3) auf dem Pressblech (1) in gewünschter Anzahl entsprechend der Größe des unter Verwendung des Pressblechs herzustellenden zusammenhängenden Fußbodenpaneels in Form eines Fliesenpaneels als Endprodukt richten.

## Claims

1. Method for manufacturing floor panels in tile or board format, wherein multiple boards or tiles are further processed continuously using press plates on short cycle presses from large-sized plates, **characterized in that** the embossing sections of high pressure on the large decor plates consist of slim small-sized sections with embossing depths of 150 to 300 µm by short cycle presses with pressing pressures of 400 N/cm² and embossing depths of 500 to 600 µm with pressing pressures up to 800 N/cm² and at least one zone of high pressure and at least one zone of lower pressure are adjacent and the zone of lower pressure is between two slim small sized sections of high pressure, which are dropped in the further processing as waste and additional singular slim small-sized sections of high pressure with embossing depths of 150 to 300µm or 500 to 600 µm, which are located in sections which are dropped as waste in the further process.

2. Method according to claim 1, **characterized by** embossing sections consisting of slim small-sized zones of high pressure in vertical and/or horizontal direction on the large-sized decor plates.

3. Method according to one of the claims 1 or 2, **characterized in that** the gloss degree of the joint curves up to the joint edge is designed differently to the gloss degree of the panel surface.

4. Method according to claim 3, **characterized in that** the gloss degree of the joint curve to the joint edge is smaller than the gloss degree of the panel surface.

5. Press plate for short cycle presses for conducting the method according to claim 1, **characterized in that** the press plate (1) comprises in the section (2) with a zone of lower pressure for the subsequent processing of the floor panel two embossed stamps (3) arranged closely to each other and additionally singularly arranged embossed stamps (3) for simulating of joint filling lines and the sections (2) with the two embossed stamps (3) or the singular arranged ambossed stamps (3) repeat each other in desired distances.

6. Press plate according to claim 5, **characterized in that** it comprises embossed stamps (3) shifted in vertical as well as also almost in horizontal direction.

7. Press plate according to claims 5 and 6, **characterized in that** the sections (2) with two embossed stamps arranged closely to each other on the singularly arranged embossed stamps (3) on the press plate (1) are in accordance to a desired number or in accordance to the size of the continuous floor panel to be manufactured using the press plate, wherein the floor panel has the form of a tile panel as final product.

## Revendications

1. Procédé de fabrication de panneaux de sol sous forme de planches ou de dalles, plusieurs planches ou dalles étant traitées ensuite en continu en utilisant des tôles de presse sur des presses à alimentation intermittente constituées de plaques de grand format, **caractérisé en ce que** les régions de matriçage à haute pression sur les grandes plaques décoratives se composent de régions étroites de petite surface avec des profondeurs de matriçage de 150 à 300 µm pour des presses à alimentation intermittente avec des pressions d'impression allant jusqu'à 400 N/cm² et avec des profondeurs de matriçage de 500 à 600 µm avec des pressions d'impression allant jusqu'à 800 N/cm², et au moins une zone de haute pression et au moins une zone de basse pression sont situées l'une à côté de l'autre et la zone de basse pression se situe entre deux régions de haute pression étroites de petite surface, qui, au cours de l'usinage subséquent, sont éliminées sous forme de chutes et des régions de haute pression supplémentaires individuelles étroites de petite surface ayant des profondeurs de matriçage de 150 à 300 µm, respectivement de 500 à 600 µm, qui se situent dans des régions qui, au cours de l'usinage subséquent, ne sont pas éliminées sous forme de chutes.

2. Procédé selon la revendication 1, **caractérisé par** des régions de matriçage constituées de zones de haute pression étroites de petite surface, dans la direction verticale et/ou horizontale sur les plaques décoratives de grande surface.

3. Procédé selon l'une quelconque des revendications 1 ou 2, **caractérisé en ce que** le degré de brillance des arrondis des joints jusqu'à l'arête des joints est différent du degré de brillance de la surface des panneaux.

4. Procédé selon la revendication 3, **caractérisé en ce que** le degré de brillance des arrondis des joints jusqu'à l'arête des joints est inférieur au degré de brillance de la surface des panneaux.

5. Tôle de presse pour presses à alimentation intermittente pour la mise en oeuvre du procédé selon la revendication 1, **caractérisée en ce que** la tôle de presse (1), dans la région (2) ayant une zone de faible pression pour le traitement ultérieur subséquent du panneau de plancher, présente deux poinçons de matriçage (3) disposés étroitement l'un à côté de l'autre et en outre des poinçons de matriçage (3) disposés séparément pour simuler des lignes de remplissage de joints sont prévus et les régions (2) ayant les deux poinçons de matriçage (3) ou les poinçons de matriçage disposés séparément (3) se répètent à intervalles souhaités.

6. Tôle de presse selon la revendication 5, **caractérisée en ce qu'**elle présente des poinçons de matriçage (3) décalés dans la direction verticale ainsi que pratiquement dans la direction horizontale.

7. Tôle de presse selon les revendications 5 et 6, **caractérisée en ce que** les régions (2) avec deux poinçons de matriçage disposés étroitement l'un à côté de l'autre et les poinçons de matriçage (3) disposés séparément s'orientent sur la tôle de presse (1) en un nombre souhaité correspondant à la taille du panneau de plancher continu à fabriquer en utilisant la tôle de presse sous la forme d'un panneau de dalles en tant que produit final.
